# EUROPÄISCHE PATENTSCHRIFT

(11) **EP 0 620 796 B1**
(45) Veröffentlichungstag und Bekanntmachung des Hinweises auf die Patenterteilung: **26.02.1997**
(21) Anmeldenummer: 93917788.7
(22) Anmeldetag: 13.08.1993
(51) Int. Cl.: B65D 55/12

(54) **SIEGELKAPPE FÜR EINEN SICHERHEITSVERSCHLUSS**
SEALING CAP FOR A SAFETY CLOSURE
CAPUCHON OBTURATEUR POUR UNE FERMETURE DE SURETE

(30) Priorität: 04.09.1992 DE 4229604
(43) Veröffentlichungstag der Anmeldung: 26.10.1994
(73) Patentinhaber: Kraft, Dieter, 64380 Rossdorf (DE)
(72) Erfinder: Kraft, Dieter, 64380 Rossdorf (DE)
(74) Vertreter: Katscher, Helmut, Dipl.-Ing.
(86) Internationale Anmeldenummer: EP9302157
(87) Internationale Veröffentlichungsnummer: WO9405558

(56) Entgegenhaltungen:
- DE-A- 3 315 548
- DE-A- 3 637 644
- US-A- 4 569 464

## Beschreibung

Die Erfindung betrifft eine Siegelkappe für einen Sicherheitsverschluß. Gattungsgemäße Siegelkappen aus Kunststoff sind durch die DE-A's 36 37 644 und 33 15 548 bekanntgeworden.

Aufgabe der Erfindung ist es daher, eine Siegelkappe der eingangs genannten Gattung zu schaffen, die in einfacher Weise aufgebracht werden kann.

Diese Aufgabe wird erfindungsgemäß durch die Merkmale der Kennzeichenteile der unabhängigen Patentansprüche gelöst, die verschiedene Ausführungsformen der Siegelkappe definieren. Da die einrastende Verbindung zwischen der Siegelkappe und der Verschlußschraube innerhalb der Ausnehmung der Verschlußschraube und nicht am äußeren Rand des Sicherheitsverschlusses erfolgt, ist diese Verbindungsstelle nach dem Einrasten nicht mehr von außen zugänglich, so daß eine nachträgliche Manipulation, insbesondere ein Öffnen des Verschlusses ohne Zerstörung der Siegelkappe nicht mehr möglich ist. Damit sind die Anforderungen an einen Originalitätsverschluß gegeben.

Gemäß einer ersten Ausführungsform der Erfindung ist bei Verwendung einer Verschlußschraube, die am Innenrand ihrer Ausnehmung mindestens eine umlaufende Rille aufweist, vorgesehen, daß als Verankerungselement zwei gelenkig mit der Deckelfläche verbundene Verankerungsklappen nach unten ragen, die jeweils an ihrer Außenkante in die umlaufende Rille am Innenrand der Verschlußschraube eingreifende Ankerzähne aufweisen, und daß die beiden Verankerungsklappen durch zwei sich am Boden der Ausnehmung der Verschlußschraube abstützende, gelenkig miteinander verbundene Spreizstreben miteinander verbunden sind.

Eine solche umlaufende Rille ist üblicherweise am Innenrand der Ausnehmung der Verschlußschrauben schon durch die Herstellung des Außengewindes der Verschlußschraube gebildet, so daß diese Rille oder mehrere Rillen, als Hinterschneidungen für die Verankerung der Siegelkappe genutzt werden können.

Durch die Verbindung der beiden schwenkbar an der Deckelfläche angebrachten Verankerungsklappen durch die gemeinsamen Spreizstreben wird erreicht, daß die beiden Verankerungsklappen in ihrer Verankerungsstellung mit großer Steifigkeit festgehalten werden, weil sich die beiden Verankerungsklappen über die Spreizstreben diagonal gegeneinander abstützen. Infolge des formschlüssigen Eingriffs der Ankerzähne der Verankerungsklappen an den Hinterschneidungen der Verschlußschraube kann die Siegelkappe, die im verschlossenen Zustand ein in sich weitgehend formsteifes Bauteil darstellt, nur nach Zerstörung gelöst werden. Die Anforderungen an einen Originalitätsverschluß sind daher in hohem Maße erfüllt.

Das Aufsetzen der Siegelkappe erfolgt in einfacher Weise durch Druck oder Schlag von oben. Die hierfür benötigte Kraft ist verhältnismäßig gering, weil durch die Schwenkung der gelenkig miteinander verbundenen Spreizstreben eine hohe Kraftübersetzung nach Art eines Kniehebelgelenks erzielt wird. Die Siegelkappe kann daher mit verhältnismäßig geringer Kraft aufgebracht werden; sie stellt im verschlossenen Zustand jedoch ein in sich so formsteifes Gebilde dar, daß sie nur nach Zerstörung gelöst werden kann.

Die beiden Spreizstreben stehen im geschlossenen Zustand mit mindestens einem von der Deckelfläche vorspringenden Rastelement in Eingriff. Dadurch werden die Spreizstreben im geschlossenen Zustand auch dann sicher in ihrer Verriegelungsstellung gehalten, wenn durch äußere Kräfte eine Verformung der Siegelkappe erfolgt.

Gemäß einer zweiten Ausführungsform der Erfindung ist für Verschlußschrauben, in deren Ausnehmung zwei seitlich offene Ösen angeordnet sind, vorgesehen, daß als Verankerungselemente zwei mit der Deckelfläche verbundene und sich im Abstand parallel zu dieser erstreckende Verankerungszungen vorgesehen sind, die durch eine Drehbewegung der Siegelkappe seitlich in die Ösen einführbar sind, und daß die Verankerungszungen an ihren freien Enden die Ösen hintergreifende Widerhaken aufweisen.

Solche seitlich offenen Ösen sind an den herkömmlichen Verschlußschrauben ohnehin vorgesehen. Die Verbindung mit der Siegelkappe erfolgt durch eine einfache Drehbewegung, bis die Verankerungszungen so weit in die Ösen eingesteckt sind, daS die Widerhaken an den Ösen einrasten. Eine Rückdrehbewegung zum Öffnen der Siegelkappe wird dadurch formschlüssig verhindert, so daß die Siegelkappe beim Öffnen zerstört werden muß.

Gemäß einer dritten Ausführung der Erfindung ist vorgesehen, daß die Verankerungselemente mindestens zwei von der Deckelfläche nach unten vorspringende Rasthaken sind, die elastisch und formschlüssig hinter gegenüberliegende Hinterschneidungen der Verschlußschraube einrasten.

Die Verbindung der Siegelkappe mit der Verschlußschraube erfolgt hierbei durch einfaches Aufdrücken, bis die Rasthaken hinter den Hinterschneidungen einrasten. Da es sich um eine formschlüssige Verbindung handelt, ist auch hier ein Lösen nur unter Zerstörung der Siegelkappe möglich.

Weitere vorteilhafte Ausgestaltungen des Erfindungsgedankens sind Gegenstand der Unteransprüche.

Nachfolgend werden Ausführungsbeispiele der Erfindung in der Zeichnung erläutert. Es zeigt:
Fig. 1 eine erste Ausführungsform einer Siegelkappe für einen Sicherheitsverschluß in einem Schnitt in der Stellung vor dem Aufbringen der Siegelkappe,
Fig. 2 die Siegelkappe nach Fig. 1 mit der zugehörigen Verschlußschraube im geschlossenen Zustand,
Fig. 3 einen Schnitt längs der Linie III-III in Fig. 2,
Fig. 4 eine zweite Ausführungsform einer Siegelkappe mit Zugehöriger Verschlußschraube, größtenteils in einem Schnitt,
Fig. 5 eine Draufsicht auf die Siegelkappe nach Fig. 4, teilweise geschnitten längs der Linie V-V in Fig. 4,
Fig. 6 in einem Schnitt ähnlich der Fig. 4 eine dritte Ausführungsform einer Siegelkappe mit Verschlußschraube und
Fig. 7 eine Draufsicht auf die Siegelkappe nach Fig. 6.

Die in den Fig. 1-3 dargestellte Siegelkappe 1 ist einstückig aus Kunststoff hergestellt und ist zur Verbindung mit einer Verschlußschraube 2 eines Sicherheitsverschlusses eines Flüssigkeitsbehälters bestimmt, insbesondere eines Sicherheitsverschlusses nach DIN 6643 für einen Spundbehälter aus Stahl.

Die Verschlußschraube 2 weist eine nach oben offene Ausnehmung 3 mit einem Rand 4 auf, an dem ein Außengewinde 5 ausgebildet ist. Bei der Herstellung des Außengewindes 5 an der aus Blech geformten Verschlußschraube 2 entstehen am Innenrand Rillen 6, die Hinterschneidungen darstellen.

Die Siegelkappe 1 weist eine die Verschlußschraube 2 überdeckende, im wesentlichen ebene Deckelfläche 7 auf, die in einen den Rand des Sicherheitsverschlusses übergreifenden Kappenrand 8 übergeht.

Von der Deckelfläche 7 springen an einander gegenüberliegenden Stellen zwei Verankerungsklappen 9 nach unten vor, die mit der Deckelfläche 7 jeweils über einen dünnen Gelenksteg 10 gelenkig verbunden sind.

Die beiden Verankerungsklappen 9 weisen jeweils an ihrer Außenseite mehrere Ankerzähne 11 auf. Die beiden Verankerungsklappen 9 sind durch zwei diametral angeordnete Spreizstreben 12 miteinander verbunden. Jede Spreizstrebe 12 ist über einen Gelenksteg 13 gelenkig mit der zugeordneten Verankerungsklappe 9 verbunden. In der Mitte der Siegelkappe 1 sind die beiden Spreizstreben 12 miteinander durch einen Gelenksteg 14 verbunden. Das durch den Gelenksteg 14 gebildete Gelenk liegt in dem in Fig. 1 dargestellten Ausgangszustand der Siegelkappe 1 am untersten Punkt der Spreizstreben 12, d.h. die beiden Spreizstreben 12 erstrecken sich von den Gelenkstegen 14 in flacher V-förmiger Anordnung schräg nach oben zu den beiden Verankerungsklappen 10, die gegenüber der Senkrechten nach innen geschwenkt sind.

In dieser Stellung kann die Siegelkappe 1 auf die Verschlußschraube 2 aufgesetzt werden, wie in Fig. 1 dargestellt ist. Mit ihren beiden inneren Enden, an denen jeweils ein unterer Stützwulst 15 vorgesehen ist, stützen sich die beiden Spreizstreben 12 am Boden der Ausnehmung 3 an einem dort üblicherweise angebrachten Blechstreifen 2a ab. Wenn die Siegelkappe 1 nun durch Druck oder Schlag von oben auf die Verschlußschraube 2 gedrückt wird, werden die inneren Enden der Spreizstreben 12 bis über ihre horizontale Stellung in die in Fig. 2 gezeigte Stellung gedrückt. Die Spreizstreben 12 spreizen dabei die beiden Verschlußklappen 9 auseinander bis in die dargestellte senkrechte Stellung. Zugleich werden deren Ankerzähne 11 in die Rillen 6 am Innenrand der Verschlußschraube 2 eingedrückt und bilden dort eine formschlüssige Rastverbindung.

Jede Spreizstrebe 12 weist an ihrer Oberseite eine Rippe 16 auf, die sich an ihrem äußeren Ende mit einem Vorsprung 17 im geschlossenen Zustand (Fig. 2) an der Innenseite der jeweils gelenkig angeschlossenen Verankerungsklappe 9 abstützt. Dadurch wird die Verankerungsklappe stabil in ihrer Stellung gehalten, in der die Ankerzähne 11 in die Rillen 6 eingreifen.

Ein mit der Deckelfläche 7 verbundener Raststeg 18 bildet ein von der Deckelfläche 7 nach unten vorspringendes Rastelement, das im geschlossenen Zustand mit den beiden Spreizststreben 12 in Rasteingriff tritt.

Hierzu ist der Raststeg 18 an seinem unteren Ende im Querschnitt im wesentlichen pfeilförmig ausgebildet und weist beiderseits eine Rastkante 19 auf, die im geschlossenen Zustand (Fig. 2) von jeweils einem Rasthaken 20 hintergriffen wird, der mit der zugeordneten Spreizstrebe 12 verbunden und als oberer Vorsprung der Rippe 16 ausgeführt ist.

Zugleich bildet der Raststeg 18 mit seinem unteren Ende einen Anschlag für die inneren Enden der beiden Spreizstreben 12. Dadurch wird verhindert, daß sich die Spreizstreben 12 nach Überschreiten ihrer gestreckten Stellung weiter nach oben bewegen. Wie die Fig. 2 zeigt, bleiben die Spreizstreben 12 im geschlossenen Zustand der Siegelkappe in einer im wesentlichen gestreckten Stellung, in der eine stabile Abstützung der beiden Verankerungsklappen 9 erfolgt. Der vom Raststeg 18 gebildete Anschlag verhindert eine Bewegung der Spreizstreben nach oben im geschlossenen Zustand.

Der Raststeg 18 ist mit einer Aufreißlasche 21 verbunden, die in der Deckelfläche 7 durch Schwächungslinien 22 umgrenzt ist. Zum Öffnen des Verschlusses kann die Aufreißlasche 21 an einer Griffzunge 23 erfaßt und hochgerissen werden. Dadurch werden die Spreizstreben 12 freigegeben, und die Siegelkappe 1, die entlang der Schwächungslinien 22 zerstört ist, kann abgenommen werden.

An der Unterseite der Deckelfläche 7 sind mehrere vorspringende Nocken 24 vorgesehen, die sich am oberen Rand der Verschlußschraube 2 abstützen und die dafür sorgen, daß die Oberseite des Sicherheitsverschlusses belüftet wird.

Die in den Fig. 4 und 5 dargestellte Siegelkappe 1' ist zur Verbindung mit einer Verschlußschraube 2 bestimmt, insbesondere einer Verschlußschraube nach DIN 6643, die in ihrer Ausnehmung 3 zwei seitlich offene Ösen 25 aufweist.

Als Verankerungselemente sind hierbei zwei Verankerungszungen 26 vorgesehen, die an ihrem einen Ende 26a mit der Deckelfläche 7 der Siegelkappe 1' einstückig verbunden sind. Die Verankerungszungen 26 erstrecken sich auf einem Kreisbogenabschnitt konzentrisch zur Mitt der Siegelkappe 1' im Abstand parallel zur Deckelfläche 7. Sie liegen auf einem Durchmesser, der dem Abstand der beiden Ösen 25 entspricht.

Nach dem Aufsetzen der Siegelkappe 1' wird durch eine Drehbewegung, die in Fig. 5 mit einem Pfeil 27 angedeutet ist, jede Verankerungszunge 26 in die zugeordnete Öse 25 seitlich eingeführt. An ihren freien Enden weisen die Verankerungszungen 26 jeweils einen nach innen gerichteten Widerhaken 28 auf. Diese Widerhaken 28 greifen am Ende der Drehbewegung hinter die Ösen 25 und verhindern eine Rückdrehbewegung der Siegelkappe 1'. Die Siegelkappe kann nur durch gewaltsame Zerstörung geöffnet werden.

Eine weitere abgewandelte Ausführungsform einer Siegelkappe 1'' ist in den Fig. 6 und 7 dargestellt. Hierbei springen von der Deckelfläche 7 mindestens zwei, im dargestellten Ausführungsbeispiel vier Rasthaken 29 nach unten vor. Diese Rasthaken 29 rasten elastisch und formschlüssig hinter gegenüberliegenden Hinterschneidungen 25a am Rand der Ösen 25 der Verschlußschraube 2 ein. Die Rasthaken 29 verhindern zugleich eine Drehung der Siegelkappe 1'', so daß es nicht möglich ist, die Rasthaken 29 durch eine Drehung außer Eingriff mit den Hinterschneidungen 25a zu bringen.

Um ein sicheres Einrasten der Rasthaken 29 zu gewährleisten, ist eine Zentrierung der Siegelkappe 1' an der Verschlußschraube 2 zweckmäßig. Hierzu sind von der Deckelfläche 7 nach unten ragende Zentriervorsprünge 30 in Form von Zylinderabschnitten vorgesehen, die konzentrisch zum Umfangsrand der Siegelkappe 1'' verlaufen und die die Siegelkappe 1'' am Innenrand der Verschlußschraube 2 zentrieren.

## Patentansprüche

1. Siegelkappe (1) für einen Sicherheitsverschluß, der eine Verschlußschraube (2) mit einer nach oben offenen Ausnehmung (3) mit mindestens einer Hinterschneidung (6) an ihrem Innenrand aufweist, wobei die aus Kunststoff bestehende Siegelkappe (1) eine die Verschlußschraube (2) überdeckende Deckelfläche (7) und einen den Rand des Sicherheitsverschlusses übergreifenden Kappenrand (8) und mindestens ein von der Deckelfläche (7) nach unten vorspringendes Verankerungselement (9) aufweist, das die Hinterschneidung (6) der Verschlußschraube (2) im geschlossenen Zustand hintergreift und formschlüssig verrastet ist, dadurch gekennzeichnet, daß als Verankerungselemente zwei gelenkig mit der Deckelfläche (7) verbundene Verankerungsklappen (9) nach unten ragen, die jeweils an ihrer Außenseite in die umlaufende Hinterschneidung (6) eingreifende Ankerzähne (11) aufweisen und daß die beiden Verankerungsklappen (9) über jeweils einen Gelenksteg (13) mit zwei sich am Boden der Ausnehmung (3) der Verschlußschraube (2) abstützende, gelenkig miteinander verbundene Spreizstreben (12) miteinander verbunden sind.

2. Siegelkappe nach Anspruch 1, dadurch gekennzeichnet, daß die beiden Spreizstreben (12) im geschlossenen Zustand mit mindestens einem von der Deckelfläche (7) nach unten vorspringenden Rastelement (18) in Eingriff stehen.

3. Siegelkappe nach Anspruch 2, dadurch gekennzeichnet, daS das Rastelement ein mit der Deckelfläche (7) verbundener Raststeg (18) ist, der beiderseits eine Rastkante (19) aufweist, und daß jede Rastkante (19) im geschlossenen Zustand der kappe von jeweils einem mit der zugeordneten Spreizstrebe (12) verbundenen Rasthaken (20) hintergriffen wird.

4. Siegelkappe nach Anspruch 3, dadurch gekennzeichnet, daS der Raststeg (18) einen Anschlag für die Spreizstreben (12) bildet, der eine Bewegung der Spreizstreben (12) nach oben im geschlossenen Zustand verhindert.

5. Siegelkappe nach Anspruch 1, dadurch gekennzeichnet, daS jede Spreizstrebe (12) an ihrer Oberseite eine Rippe (16) aufweist, die sich im geschlossenen Zustand an der Innenseite der jeweils gelenkig angeschlossenen Verankerungsklappe (9) abstützt.

6. Siegelkappe nach Anspruch 2, dadurch gekennzeichnet, daß das Rastelement (18) mit einer in der Deckelfläche (7) durch Schwächungslinien (22) umgrenzten Aufreißlasche (21) verbunden ist.

7. Siegelkappe (1') für einen Sicherheitsverschluß, der eine Verschlußschraube (2) mit einer nach oben offenen Ausnahmung (3) mit mindestens einer, eine seitlich offene Ösebildenden Hinterschneidung (25) an ihrem Innenrand aufweist, wobei die aus Kunststoff bestehende Siegelkappe (1') eine die Verschlußschraube (2) überdeckende Deckelfläche (7) und einen den Rand des Sicherheitsverschlusses übergreifenden Kappenrand (8) und mindestens ein von der Deckelfläche (7) nach unten vorspringendes Verankerungselement (26) aufweist, das die Hinterschneidung (25) der Verschlußschraube (2) im geschlossenen Zustand hintergreift und formschlüssig verrastet ist, dadurch gekennzeichnet, daß als Verankerungselement mindestens eine mit der Deckelfläche (7) verbundene und sich im Abstand parallel zu dieser erstreckende Verankerungszunge (26) vorgesehen ist, die durch eine Drehbewegung der Siegelkappe (1') seitlich in die zugehörige Öse (25) einführbar ist, und daß die Verankerungszunge (26) an ihrem freien Ende einen die Öse (25) hintergreifenden Widerhaken (27) aufweist.

8. Siegelkappe (1'') für einen Sicherheitsverschluß, der eine Verschlußschraube (2) mit einer nach oben offenen Ausnehmung (3) mit mindestens einer Hinterschneidung (25a) an ihrem Innenrand aufweist, wobei die aus Kunststoff bestehende Siegelklappe (1'') eine die Verschlußschraube (2) überdeckende Deckelfläche (7) und einen den Rand des Sicherheitsverschlusses übergreifenden Kappenrand (8) und mindestens ein von der Deckelfläche (7) nach unten vorspringendes Verankerungselement (29) aufweist, das die Hinterschneidung (25a) der Verschlußschraube (2) im geschlossenen Zustand hintergreift und formschlüssig verrastet ist, dadurch gekennzeichnet, daß jedes Verankerungselement jeweils durch einen von der Deckelfläche (7) nach unten vorspringenden Rasthaken (29) gebildet wird, der elastisch und formschlüssig hinter eine gegenüberliegende Hinterschneidung (25a) der Verschlußschraube (2) einrastet.

9. Siegelkappe nach Anspruch 8, dadurch gekennzeichnet, daß von der Deckelfläche (7) Zentriervorsprünge (30) nach unten ragen, die die Siegelkappe (1'') am Innenrand der Verschlußschraube zentrieren.

## Claims

1. A sealing cap (1) for a safety closure including a sealing screw (2) having an upwardly open recess (3) including at least one undercut (6) on its inner edge, with the plastic sealing cap (1) including a cap surface (7) overlapping the sealing screw (2) and a cap edge (8) overlapping the edge of the safety closure and at least one anchoring unit (9) projecting downward from the cap surface (7), engaging behind the undercut (6) of the sealing screw (2) when closed, thus being fully engaged, characterised in that two anchoring flaps (9) hinged to the cap surface (7) are projecting downward, each including on the outside anchoring teeth (11) engaging into the surrounding undercut (6) and that the two anchoring flaps (9) are connected to each other by one hinged web (13) each to two hinged expansion braces (12) supported by the bottom of the recess (3) of the sealing screw (2).

2. A sealing cap according to Claim 1, characterised in that the two expansion braces (12), when closed, are engaged in at least one catch (18) projecting downward from the cap surface (7).

3. A sealing cap according to Claim 2, characterised in that the catch consists of a catch web (18) connected to the cap surface (7) provided with a catch edge (19) on either side and that one of the catch hooks (20) each allocated to an expansion brace (12) engages into each catch edge (19) when the cap is closed.

4. A sealing cap according to Claim 3, characterised in that the catch web (18) forms a stop for the expansion braces (12), thus preventing upward movement of the expansion braces (12) when closed.

5. A sealing cap according to Claim 1, characterised in that each expansion brace (12) includes a rib (16) on its top, supported by the inside of the hinged anchoring flap (9) when closed.

6. A sealing cap according to Claim 2, characterised in that the catch (18) is connected to an easy-opening tab (21) in the cap surface (7) surrounded by reduction lines (22).

7. A sealing cap (1') for a safety closure including a sealing screw (2) having an upwardly open recess (3) including at least one undercut (25) on its inside edge forming a laterally open eye, with the plastic sealing cap (1') including a cap surface (7) covering the sealing screw (2) and a cap edge (8) overlapping the edge of the safety closure and at least one anchoring unit (26) projecting downward from the cap surface (7), engaging behind the undercut (25) of the sealing screw (2) when closed and which is fully engaged, characterised in that at least one anchoring tab (26) connected to the cap surface (7) and extending in a distance from the same, is used as an anchoring unit, to be inserted laterally into the appropriate eye (25) by rotating the sealing cap (1') and that the anchoring tab (26) includes a barb (27) at its free end engaging into the eye (25).

8. A sealing cap (1'') for a safety closure including a sealing screw (2) having an upwardly open recess (3) and at least one undercut (25a) on its inner edge, with the plastic sealing cap (1'') including a cap surface (7) covering the sealing screw (2) and a cap edge (8) overlapping the edge of the safety closure and at least one anchoring unit (29) projecting downward from the cap surface (7), engaging behind the undercut (25a) of the sealing screw (2) when closed, which is fully engaged, characterised in that each anchoring unit if formed by a barb (29) projecting downward from the cap surface, engaging flexibly and fully behind an opposite undercut (25a) of the sealing screw (2).

9. A sealing cap according to Claim 8, characterised in that centring projections (30) are extending downward from the cap surface (7), centring the sealing cap (1'') on the inner edge of the sealing screw.

## Revendications

1. Capuchon obturateur (1) pour fermeture de sûreté, qui comprend une vis de fermeture (2) qui comporte une cavité (3) ouverte vers le haut, avec au moins une contre-dépouille (6) sur son bord intérieur, ledit capuchon obturateur (1) constitué de matière plastique présentant une surface de couvercle (7) recouvrant la vis de fermeture (2) et un bord de capuchon (8) qui s'enclenche sur le bord de la fermeture de sûreté, et au moins un élément d'ancrage (9) saillant de la surface de couvercle (7) vers le bas, ledit élément s'enclenchant derrière la contre-dépouille (6) de la vis de fermeture (2) à l'état fermé et s'y encliquetant de manière mécanique, caractérisé en ce qu'on utilise comme éléments d'ancrage deux volets d'ancrage (9) articulés sur la surface de couvercle (7) qui font saillie vers le bas et présentent, respectivement, sur leur côté extérieur, des dents d'ancrage (11) s'enclenchant dans la contre-dépouille périphérique (6), et en ce que les deux volets d'ancrage (9) sont reliés l'un à l'autre, respectivement via une barrette articulée (13), avec deux jambes de force (12) articulées l'une à l'autre et s appuyant sur le fond de la cavité (3) de la vis de fermeture (2).

2. Capuchon obturateur selon la revendication 1, caractérisé en ce que les deux jambes de force (12) sont enclenchées, à l'état fermé, sur au moins un élément d'encliquetage (18) saillant de la surface de couvercle (7) vers le bas.

3. Capuchon obturateur selon la revendication 2, caractérisé en ce que l'élément d'encliquetage est une barrette d'encliquetage (18) reliée à la surface de couvercle (7), qui présente une arête d'encliquetage (19) sur les deux côtés, et en ce que chaque arête d'encliquetage (19) est enclenchée, à l'état fermé du capuchon, derrière, respectivement, un crochet d'encliquetage (20) relié à la jambe de force (12) qui lui est affectée.

4. Capuchon obturateur selon la revendication 3, caractérisé en ce que la barrette d'encliquetage (18) forme une butée pour les jambes de force (12), qui empêche un mouvement des jambes de force (12) vers le haut à l'état fermé.

5. Capuchon obturateur selon la revendication 1, caractérisé en ce que chaque jambe de force (12) présente, sur sa face supérieure, une nervure (16) qui s'appuie, à l'état fermé, sur la face intérieure du volet d'ancrage (9) respectivement articulé.

6. Capuchon obturateur selon la revendication 2, caractérisé en ce que l'élément d'encliquetage (18) est relié à une attache de déchirure (21) délimitée dans la surface de couvercle (7) par des lignes d'affaiblissement (22).

7. Capuchon obturateur (1') pour fermeture de sûreté, qui comprend une vis de fermeture (2) comportant une cavité (3) ouverte vers le haut, avec au moins une contre-dépouille (25) ouverte latéralement et formant un oeillet sur son bord intérieur, le capuchon obturateur (1') constitué de matière plastique présentant une surface de couvercle (7) recouvrant la vis de fermeture (2) et un bord de capuchon (8) s'enclenchant sur le bord de la fermeture de sûreté, et au moins un élément d'ancrage (26) saillant de la surface de couvercle (7) vers le bas, qui s'enclenche derrière la contre-dépouille (25) de la vis de fermeture (2) à l'état fermé et s'y encliquette mécaniquement, caractérisé en ce qu'il est prévu comme élément d'ancrage au moins une languette d'ancrage (26) reliée à la surface de couvercle (7) et s'étendant à distance parallèlement à celle-ci, ladite languette pouvant être introduite, par une rotation du capuchon obturateur (1'), latéralement dans l'oeillet correspondant (25), et en ce que la languette d'ancrage (26) présente, à son extrémité libre, une barbe (27) qui s'accroche derrière l'oeillet (25).

8. Capuchon obturateur (1'') pour fermeture de sûreté, qui comprend une vis de fermeture (2) comportant une cavité (3) ouverte vers le haut, avec au moins une contre-dépouille (25a) sur son bord intérieur, le capuchon obturateur (1'') constitué de matière plastique présentant une surface de couvercle (7) recouvrant la vis de fermeture (2) et un bord de capuchon (8) s'enclenchant sur le bord de la fermeture de sûreté, et au moins un élément d'ancrage (29) saillant de la surface de couvercle (7) vers le bas, qui s'enclenche derrière la contre-dépouille (25a) de la vis de fermeture (2) à l'état fermé et s'y encliquette mécaniquement, caractérisé en ce que chaque élément d'ancrage est formé respectivement par un crochet d'encliquetage (29) saillant de la surface de couvercle (7) vers le bas, qui s'enclenche de manière élastique et mécanique derrière une contre-dépouille (25a), en regard, de la vis de fermeture (2).

9. Capuchon obturateur selon la revendication 8, caractérisé en ce que des saillies de centrage (30) font saillie de la surface de couvercle (7) vers le bas, lesdites saillies centrant le capuchon obturateur (1'') sur le bord intérieur de la vis de fermeture.
